# EUROPÄISCHE PATENTSCHRIFT

(11) **EP 3 390 949 B1**
(45) Veröffentlichungstag und Bekanntmachung des Hinweises auf die Patenterteilung: **30.10.2024**
(21) Anmeldenummer: 16819488.4
(22) Anmeldetag: 14.12.2016
(51) Int. Cl.: F41A 3/44, F41A 17/42, F41A 17/66, F41A 19/31, F41A 19/34

(54) **SPANNVORRICHTUNG FÜR EINEN SCHLAGBOLZEN SOWIE WAFFE MIT DER SPANNVORRICHTUNG**
COCKING DEVICE FOR A FIRING PIN AND WEAPON COMPRISING SAID COCKING DEVICE
DISPOSITIF D'ARMEMENT POUR UN PERCUTEUR ET ARME POURVUE DUDIT DISPOSITIF D'ARMEMENT

(30) Priorität: 14.12.2015 DE 102015121770
(43) Veröffentlichungstag der Anmeldung: 24.10.2018
(73) Patentinhaber: Rheinmetall Waffe Munition GmbH, 29345 Südheide (DE)
(72) Erfinder: MÜLLER, Andy, 78667 Villingendorf (DE); SCHNEIDER, Hubert, 78661 Dietingen (DE); SCHWEIZER, Markus, 72175 Dornhan-Weiden (DE)
(74) Vertreter: DREISS Patentanwälte PartG mbB
(86) Internationale Anmeldenummer: PCT/EP2016/080999
(87) Internationale Veröffentlichungsnummer: WO 2017/102842

(56) Entgegenhaltungen:
- EP-A1- 2 803 933
- EP-A2- 2 759 798
- DE-A1- 102007 048 468
- GB-A- 125 470
- JP-A- H07 159 090
- US-A- 2 716 923
- US-A- 3 287 842
- US-A- 3 287 842

## Beschreibung

Die Erfindung beschäftigt sich mit einem Schlagbolzen in einem Verschlusssystem sowie einer Spannvorrichtung zum Spannen einer Schlagbolzenfeder und einer Schlagbolzensicherung. Derartige Schlagbolzen finden Anwendung in fremd aber auch eigen angetriebene Waffen, wie beispielsweise Klein- und Mittelkaliberwaffen, wobei der Schlagbolzen im Verschluss bzw. Verschlusskopf integriert ist.

Mit der DE 196 00 459 A1 wird ein Verschluss für eine Schusswaffe vorgeschlagen, der bei einer Rückwärtsbewegung eines Kammergriffs den Verschlusskopf aus dem Verriegelungsstück des Waffenrohrendes entriegelt und beim Vorlauf verriegelt. Der Verschlusskopf hat schräg zur Achse stehende Warzen, wodurch beim Ent- und Verriegelungsvorgang des Verschlusskopfes aus dem Verrieglungsstück des Laufes eine Drehbewegung verursacht wird. Des Weiteren ist ein Drehkammerverschluss aus der DE 299 22 251 U1 bekannt.

Die DE 10 2009 011 939 A1 beschäftigt sich mit einer Verriegelungsvorrichtung für ein einfaches Verschlusssystem insbesondere für eine fremd oder eigen angetriebene Waffe. Hierbei wird der Verschluss oder Verschlussträger durch einen in etwa vertikal zum Verschluss verschiebbaren keilartigen Block unterstellt und damit verriegelt, sodass ein Formschluss hergestellt wird. Als vertikal werden hier alle Richtungen betrachtet, die waffentechnisch möglich sind, wie vertikal von unten, vertikal seitlich, oder vertikal von oben. Des Weiteren wird eine Zündauslösung mit Sicherung vorgeschlagen, die eine Kinematik aufweist, welche sich aus einem wippenartig um einen Drehpunkt gelagerten ersten Hebel und einen um einen weiteren Drehpunkt gelagerten zweiten Hebel im Zusammenspiel mit einem Schlagstück zusammensetzt. In dieser Kinematik sind zwei Sicherungen integriert, die eine Schussauslösung nur bei einer ordnungsgemäßen Verriegelung des Blockverschlusses ermöglichen. Diese zweite Sicherung wird durch eine Unterstellung einer Schlagbolzenanlage als parallele Sicherung zur ersten Sicherung durch einen weiteren Hebel realisiert. Dieser Hebel wirkt mit der Kinematik zusammen, wozu ein bewegliches Mittel eingebunden ist, dass den Hebel mit der Kinematik funktional verbindet. Bei erfolgter Verriegelung des Verschlusses liegt das bewegliche Mittel auf dem Hebelarm des ersten (unteren) Hebels der Kinematik auf. Dies garantiert ein Wegtauchen der (oberen) Unterstellung über einen Weg. Da auch der Sicherungshebel die Schlagbolzenanlage freigegeben hat, wird die Schlagbolzenanlage mit Schlagbolzen federunterstützt über den zu machenden Weg des Schlagbolzens zum Anstechen des Zündhütchens bewegt. Diese Zündauslösung bildet das Schlagwerk für den Schlagbolzen.

Oftmals unerwünscht ist ein beim Rücklauf des Verschlusses in seine hintere Position bereits gespannter Schlagbolzen durch das beim Transport des Verschlusses nach hinten bereits stattfindende Spannen einer Schlagbolzenfeder.

Aus der nicht vorveröffentlichten DE 10 2014 108 469.1 ist ein Verschluss mit einem Verschlussträger und einem Verschlusskopf sowie mit einem separaten Schlagwerk zum Auslösen des im Verschlusskopf eingebundenen Schlagbolzens. Das Schlagwerk weist wenigstens einen, bevorzugt zwei Hebel, zur Unterstellung eines federgespannten Schlagstücks auf. Eine hintere Spannrampe und eine vordere Rampe am Verschlussträger dient zum Spannen der Feder des Schlagstücks im Schlagwerk sowie dazu, den wenigstens einen Hebel aus der Unterstellung mit dem Schlagstück zur Freigabe des Schlagstücks zu drücken. Im Verschlusskopf ist zudem eine Schlagbolzensicherheit im Schlagbolzen eingebunden. Durch diese Konstruktion wird auf eine sonst notwendige Schlagbolzenfeder verzichtet. Der Schlagbolzen kann aber nur dann abgeschlagen werden, wenn der Verschlusskopf durch Drehen in der Waffe verriegelt ist. US3287842 kann als relevanter Stand der Technik angesehen werden.

Die Erfindung stellt sich die Aufgabe, eine Möglichkeit aufzuzeigen, die auf eine Schlagbolzenfeder nicht verzichten muss, jedoch die anderen Nachteile nicht mehr aufweist.

Gelöst wird die Aufgabe durch die Merkmale des Patentanspruchs 1. Vorteilhafte Ausführungen werden in den Unteransprüchen aufgezeigt.

Der Erfindung liegt die Idee zugrunde, eine Schlagbolzenfeder für einen Schlagbolzen erst beim Vorfahren (in Schussrichtung gesehen) eines Verschlusses bzw. Verschlusskopfes zu spannen. Das erfolgt durch eine in einem Spannschieber eingebundene Steuerkurve für das Spannen.

Dabei kann von einer Verschlusszuführung gemäß der DE 10 2009 011 909 A1 ausgegangen werden, die bereits einen Steuerschieber umfasst, der zum Waffengehäuse längsbeweglich geführt wird. Dieser Schieber weist bevorzugt beidseitig eine vordere und eine hintere Steuerkurve auf. Mit der vorderen Steuerkurve wird ein Verschlussblock gesteuert, mit der hinteren Steuerkurve eine Sicherung für den Schlagbolzen. Andere Verschlusssysteme sind gleichfalls denkbar.

Der Spannschieber wird bevorzugt mit diesem Steuerschieber mitbewegt zum Spannen als auch entspannen der Schlagbolzenfeder. In der Spannkurve wird ein Spannstößel zwangsgeführt, der dazu dient, die Schlagbolzenfeder bei der Vorwärtsbewegung des Verschlusses zu spannen. Der Spannstößel wird seinerseits beispielsweise mittels einer Spannwippe bewegt, die ihrerseits über eine Spannachse verfügt, die innerhalb der Führung geführt wird. Die Spannwippe verfügt über einen eigenen festen Drehpunkt.

In einer Stellung, wenn der Verschluss sich in seiner hinteren Position befindet (auch Transportstellung genannt), ist diese Schlagbolzenfeder entspannt. Durch das Spannen der Feder des Schlagbolzens in der Vorwärtsbewegung des Steuerschlittens und Freigabe des selbigen wird erreicht, dass die Schussauslösung unabhängig der Vorlaufgeschwindigkeit des Verschlusses und damit unabhängig von der Kadenz erfolgt. Das wird dadurch ermöglicht, dass das Spannen beim Vorlauf des Verschlusses stattfindet und das Auslösen in Ruhestellung des Verschlusses erfolgt.

Die Rückführung des Schlagbolzens erfolgt durch eine Mitnahme, die an den Schlagbolzen angreift und mit dem Verschluss zwangsgeführt mitgeführt wird.

Der Spannschieber dient auch zur eigentlichen Schussauslösung. Für die eigentliche Schussauslösung zeichnet eine Schräge bzw. Rampe am Spannschieber verantwortlich. Die Rampe bestimmt den Auslösezeitpunkt. Je später die Rampe auf den Auslöser trifft, desto später wird ein Schuss ausgelöst. Die Rampe drückt einen Auslöser über eine Rolle nach oben weg. Eine Fangkante des Auslösers wird von einer Fangkante einer den Schlagbolzen haltenden Fangklinke gedrückt und gibt die Fangkante der Fangklinke frei. Durch die Federvorspannung der Fangklinke bezogen auf den Auslöser gleitet die Fangklinke weg und gibt ihrerseits den Schlagbolzen frei. Dieser in dieser Position nunmehr ungesicherte Schlagbolzen bewegt sich unter Federkraft der Schlagbolzenfeder nach vorne und schlägt auf ein Zündhütchen der Munition auf und zündet diese.

Anhand eines Ausführungsbeispiels mit Zeichnung soll die Erfindung näher erläutert werden. Es zeigt:
- Fig. 1: eine leicht perspektivische Darstellung einer angedeuteten Waffe,
- Fig. 2: eine Schnittdarstellung durch die Waffe beim Vorlauf eines Verschlusses,
- Fig. 3: eine Schnittdarstellung durch die Waffe kurz vor dem vollständig Verriegeln des Verschlusses,
- Fig. 4: eine Schnittdarstellung nach erfolgtem Schuss,
- Fig. 5: eine Schnittdarstellung mit entspannter Schlagbolzenfeder.

Rechts, links, vorne und hinten sind in Schussrichtung gesehen und so definiert.

In den Figuren dargestellt ist eine Waffe 100, mit einem Verschluss 1 bzw. Verschlusskopf, auch Kammer genannt. Die Zuführung des Verschlusses 1 erfolgt beispielsweise über einen Steuerschlitten 2, der ein Waffengehäuse 3 der Waffe 100 bevorzugt u-förmig umfasst. Mit diesem Steuerschlitten 2 gesteuert wird ein Verschlussriegel 4, hier ein Blockverschluss, der den Verschluss 1 in der Schussposition verriegelt. In der hinteren Position des Verschlusses 1 in der Waffe 100 wird dem Verschluss 1 eine Munition 5 vorgelegt, die beim nach vorne Fahren in eine Patronenkammer 6 der Waffe 100 eingeführt wird.

Fig. 2 zeigt den Verschluss 1 vorne unverriegelt. Die wesentlichen Bauteile einer Schussauslösung der Waffe 100 sind hier eine Steuerwippe 7, ein Aufzug 8, ein Auslöser 9 sowie eine Fangklinke 10. Der Verschlussriegel 4 ist über einen Stift 11 mit der Steuerwippe 7 gekoppelt. Mit dieser Steuerwippe 7 funktional verbunden ist der Aufzug 8, der mit seinen Klauen 8.1 an eine erste Schlagbolzensicherung 12 angreift, die an einen Schlagbolzen 13 der Waffe 100 anliegt und durch den Aufzug 8 verschwenkt werden kann. Der Schlagbolzen 13 umfasst eine Schlagbolzenfeder 13.2, die gespannt werden muss. Die Schlagbolzensicherung 12 greift bevorzugt vor einer Federkammer 13.3 an den Schlagbolzen 13 an. Dazu kann der Schlagbolzen 13 an dieser Stelle eine Ausnehmung 13.4 aufweisen, durch welche die Sicherung 12 an den Schlagbolzen 13 anliegen kann. Der Auslöser 9 greift mit seiner Fangkante 9.1 an eine Fangkante 10.1 der Fangklinke 10 an. Die Fangklinke 10 ist vom Auslöser 9 blockiert, solange dieser mit seiner Fangkante 9.1 die Fangkante 10.1 der Fangklinke 10 unterstellt. Die Fangklinke 10 wird durch eine Feder 9.2 des Auslösers 9 getragen. Die Fangklinke 10 ist vor eine Nase 13.1 des Schlagbolzens 13 eingelegt und verhindert in dieser Position das Auslösen des Schlagbozens 13. Fangklinke 10 ist über eine Feder 9.2 des Auslösers 9 (vor-)gespannt.

Der Schlagbolzen 13 umfasst eine Schlagbolzenfeder 13.2, die beim Vorlauf des Verschlusses 1 durch eine Spannwippe 14 im Zusammenwirken mit einem Spannstößel 15 gespannt wird. Die Spannwippe 14 kann eine Herzform ähnliche Außenkontur besitzen. Die Spannwippe 14 mittels eines Zapfens 14.1, der eine Spannachse bildet und ist um einen feststehenden Drehpunkt 14.2 verschwenkbar. Dieser Drehpunkt 14.2 befindet sich in der unteren Herzkontur, während sich der Zapfen 14.1 in der rechten Seite der Herzkontur befindet. Der Zapfen 14.1 selbst wird in einer Spannkurve 16 einer Spannschiebers 17 entlang dieser gesteuert, wobei die Spannwippe 14 sich um den unteren Drehpunkt 14.2 bewegt. Dabei drückt die linke Seite der Herzkontur auf den Spannstößel 15 der Schlagbolzenfeder 13.2. Der Schlagbolzen 13 wird durch die Fangklinke 10 in seiner Position gehalten, während der Spannstößel 15 die Schlagbolzenfeder 13.2 beim Vorfahren des Steuerschiebers 2 spannt. Die Sicherung 12 gibt parallel zur Verriegelung den Schlagbolzen 13 frei. Der Spannschieber 17 ist mit dem Steuerschieber 2 derart verbunden, dass dieser Steuerschieber 2 den Spannschieber 17 beim Verschlussvorlauf als auch Verschlussrücklauf mitnimmt.

Die Funktionsweise der Schussauslösung soll anhand der Figuren näher erläutert werden.

Der Verschluss 1 wird von seiner hinteren, abgelegten Position in seine vordere verriegelte Position geführt. In seiner vorderen abgelegten Position läuft der Steuerschieber 2 weiter. Dadurch wird der Stift 11 in einer ersten vorderen (unteren) Steuerkurve 2.1 des Steuerschiebers 2 nach oben überführt. Mit dem Stift 11 wird auch der Verschlussriegel 4 nach oben verschoben, der Verschluss 1 verriegelt. Mit dieser Bewegung verbunden, erfolgt eine Verstellung der Steuerwippe 7 derart, dass diese den Aufzug 8 nach unten zieht. Der Aufzug 8 führt seinerseits die Sicherung 12 nach unten, wobei diese bevorzugt eine Schwenkbewegung ausübt. Die Sicherung 12 wird durch die in die Klaue 8.1 eingreifenden Seitenstifte 12.1 der Sicherung 12 aus der Sicherungsposition in eine Auslöseposition nach Verriegelung des Verschlusses 1 übergeben. Die Sicherung 12 ist ausgelegt. Der Auslöser 9 blockiert die Fangklinke 10 weiterhin.

Der Vollständigkeit halber sei angemerkt, dass diese Seitenstifte 12.1 in Führungen des Waffengehäuses (nicht näher dargestellt) beim Verfahren des Verschlusses 1 zwangsgeführt werden, damit diese stetig und ständig an den Schlagbolzen 13 angreifen, sodass die Sicherung 12 beim Transport des Verschlusses 1 eingelegt ist.

In einer hinteren weiteren Steuerkurve 2.2 des Steuerschlittens bzw. Steuerschiebers 2 wird eine weitere Schlagbolzensicherung 18 geführt. Diese zweite Schlagbolzensicherung 18 kann ein Pleuel sein, der in eine Ausnehmung 1.1 des Verschlusses 1 als auch in eine Ausnehmung 13.5 des Schlagbolzens 13 eingreift. Beim nach vorne Fahren wird dieser Pleuel 18 aus den beiden Ausnehmungen 1.1, 13.5 ausgesteuert und gibt den Schlagbolzen 13 nach Ablegen des Verschlusses 1 frei und übergibt die Haltefunktion an die Fangklinke 10.

Mit dem Steuerschieber 2 wird, wie bereits erwähnt, in der beschriebenen Ausführungsform der Spannschieber 17 mitgenommen. Bevorzugt dann, wenn der Verschluss 1 abgelegt und der Steuerschieber 2 mit Spannschieber 17 weiterläuft, wird nunmehr die Schlagbolzenfeder 13.2, wie beschrieben, gespannt.

Für die eigentliche Schussauslösung ist eine Schräge bzw. Rampe 19 am Spannschieber 2 verantwortlich. Die Rampe 19 bestimmt den Auslösezeitpunkt. Je später die Rampe 19 auf den Auslöser 9 trifft, desto später wird ein Schuss ausgelöst. Die Rampe 19 drückt den Auslöser 9 über eine Rolle 20 nach oben weg. Die Fangkante 9.1 des Auslösers 9 wird von der Fangkante 10.1 der Fangklinke 10 gedrückt und gibt die Fangkante 10.1 der Fangklinke 10 frei. Durch die Federvorspannung der Fangklinke 10 gleitet diese weg und gibt ihrerseits die Nase 13.1 des Schlagbolzens 13 frei. Dieser in dieser Position nunmehr ungesicherte Schlagbolzen 13 bewegt sich unter Federkraft der Schlagbolzenfeder 13.2 nach vorne und schlägt auf ein Zündhütchen der Munition 5 auf und zündet diese. Fig. 3 zeigt den Verschluss 1 vorne verriegelt, direkt vor der Schussauslösung.

In Fig. 4 ist der Schlagbolzen 13 abgeschlagen. Der Schlagbolzen 13 liegt mit Anlagefläche 13.6 an einer Anlagefläche 1.2 im Verschluss (Kammer) an. Über die Schlagbolzensicherung 12 wird der Schlagbolzen 13 beim Zurückfahren des Steuerschiebers 2 in seine hintere Position zurückgeführt. Der Steuerschieber 2 führt den Stift 11 nach unten und damit den Verschlussriegel 4 aus dem Verschluss 1 (siehe Fig. 5). Die zweite Schlagbolzensicherung 18 wird wieder eingelegt. Die an den Schlagbolzen 13 anliegende erste Sicherung 12 wird in die hintere Position mitgenommen. Die Fangklinke 10 wird durch die Nase 13.1 des Schlagbolzens 13 beim Zurückführen des Verschlusses 1 nach unten gedrückt. Der Auslöser 9 ist zu diesem Zeitpunkt nicht mehr von der Rampe 19 unterstellt. Die nach unten wegtauchende Fangklinke 10 drückt über die Feder 9.2 den Auslöser 9 in seiner Unterstellung, in der dieser über seine Fangkante 9.1 die Fangkante 10 1 unterstellt. Die Schlagbolzenfeder 13.2 wird beim Zurückführen des Steuerschiebers 2 danach vollständig entspannt, wobei die Spannwippe 14 vom Spannstößel 15 entfernt wird.

In seiner hinteren, abgelegten Position wird dem Verschluss 1 eine neue Munition 5 vorgelegt. Der nächste Schuss kann erfolgen.

In einer bevorzugten Ausführung sind Steuerschieber 2 und Spannschieber 17 jedoch einteilig ausgeführt. Die Steuerkurven 2.1, 2.3 sowie die Spannkurve 16 sind in einem gemeinsamen S chieber integriert und ergänzen sich in den Funktionen.

Es versteht sich, dass das Spannen der Schlagbolzenfeder 13.2 über den Spannschieber 17 auch unabhängig vom Steuerschieber 2 erfolgten kann. Wichtig ist die funktionale Koppelung des Verriegelns und Öffnens des Verschlusses mit dem Spannen der Schlagbolzenfeder.

### Bezugszeichen

1 Verschluss (Kammer)
   1.1 Ausnehmung
   1.2 Anlagefläche Kammer
2 Steuerschlitten
3 Waffengehäuse
4 Verschlussriegel
5 Munition
6 Patronenkammer
7 Steuerwippe
8 Aufzug
   8.1 Klaue
9 Auslöser
   9.1 Fangkante
   9.2 Feder
10 Fangklinke
   10.1 Fangkante
11 Stift
12 Schlagbolzensicherung (erste)
13 Schlagbolzen
   13.1 Nase
   13.2 Schlagbolzenfeder
   13.3 Federkammer
   13.4 Ausnehmung
   13.5 Ausnehmung
   13.6 Anlagefläche Schlagbolzen
14 Spannwippe
   14.1 Zapfen
   14.2 Drehpunkt
15 Spannstößel
16 Spannkurve
17 Spannschieber
18 Schlagbolzensicherung (zweite)
19 Schräge
20 Rolle
100 Waffe

## Patentansprüche

1. Spannvorrichtung für eine Schlagbolzenfeder (13.2) eines Schlagbolzens (13) einer Waffe (100), mit
einem Verschluss (1), wobei der Schlagbolzen (13) in dem Verschluss (1) integriert ist, und
einem Steuerschieber (2), der ein Waffengehäuse (3) der Waffe (100), bevorzugt u-förmig, umfasst und zum Waffengehäuse (3) längsbeweglich geführt ist, wobei der Steuerschieber (2) einen Spannschieber (17) mit einer Spannkurve (16) aufweist, in der ein Zapfen (14.1) einer Spannwippe (14) eingebunden ist und in dieser geführt wird, wobei die Spannwippe (14) das Spannen der Schlagbolzenfeder (13.2) vornimmt, wobei beim Vorlauf des Steuerschiebers (2) die Schlagbolzenfeder (13.2) gespannt wird, und
wobei zur Schussauslösung ein Auslöser (9) sowie eine Fangklinke (10) eingebunden sind, die durch den Spannschieber (17) betätigt werden, wozu der Spannschieber (17) eine Rampe (19) aufweist.

2. Spannvorrichtung nach Anspruch 1, **dadurch gekennzeichnet, dass** die Spannwippe (14) auf einen die Schlagbolzenfeder (13.2) spannenden Spannstößel (15) einwirkt

3. Spannvorrichtung nach einem der Ansprüche 1 oder 2, **dadurch gekennzeichnet, dass** die Spannwippe (14) eine Herzform ähnliche Außenkontur besitzen kann.

4. Spannvorrichtung nach einem der Ansprüche 1 bis 3, **dadurch gekennzeichnet, dass** die Spannwippe (14) um einen unteren feststehenden Drehpunkt (14.2) verschwenkbar ist.

5. Spannvorrichtung nach einem der Ansprüche 1, 2 oder 3, **dadurch gekennzeichnet, dass** Steuerkurven (2.1, 2.2) sowie die Spannkurve (16) in dem gemeinsamen Schieber integriert sind.

6. Spannvorrichtung nach Anspruch 2, **dadurch gekennzeichnet, dass** der Spannschieber (17) mit einem Steuerschieber (2) derart verbunden ist, dass der Steuerschieber (2) den Spannschieber (17) beim Verschlussvorlauf als auch Verschlussrücklauf mitnimmt.

7. Spannvorrichtung nach Anspruch 1, **dadurch gekennzeichnet, dass** der Auslöser (9) mit seiner Fangkante (9.1) an eine Fangkante (10.1) der Fangklinke (10) anliegt, sodass die Fangklinke (10) vom Auslöser (9) blockiert ist, solange dieser mit seiner Fangkante (9.1) die Fangkante (10.1) der Fangklinke (10) unterstellt.

8. Spannvorrichtung nach Anspruch 1 oder 7, **dadurch gekennzeichnet, dass** die Fangklinke (10) durch eine Feder (9.2) des Auslösers (9) gespannt ist.

9. Spannvorrichtung einem der Ansprüche 1 oder 7 bis 8, **dadurch gekennzeichnet, dass** die Fangklinke (10) vor einer Nase (13.1) des Schlagbolzens (13) eingebunden ist und ein Auslösen des Schlagbozens (13) bis zur vollständigen Verriegelung des Verschlusses (1) verhindert.

10. Spannvorrichtung einem der Ansprüche 1 oder 7 bis 9, **dadurch gekennzeichnet, dass** der Spannschieber (17) mit einem Steuerschieber (2) derart verbunden ist, dass dieser Steuerschieber (2) den Spannschieber (17) beim Verschlussvorlauf als auch Verschlussrücklauf mitnimmt.

11. Waffe (100), umfassend einen Verschluss (1), der eine Munition (5) einer Patronenkammer (6) der Waffe (100) linear zuführt, **gekennzeichnet durch** eine Spannvorrichtung nach einem der Ansprüche 1 bis 10.

## Claims

1. A tensioning device for a firing pin spring (13.2) of a firing pin (13) of a weapon (100), comprising
a breech (1), wherein the firing pin (13) is integrated in the breech (1), and
a control slide (2) which surrounds a weapon housing (3) of the weapon (100), preferably in a U-shape, and is guided longitudinally movably with respect to the weapon housing (3), wherein the control slide (2) has a cocking slide (17) with a cocking cam (16) in which a pin (14.1) of a cocking rocker (14) is embedded and guided, wherein the cocking rocker (14) performs the tensioning of the firing pin spring (13.2), wherein the firing pin spring (13.2) is tensioned upon forward movement of the control slide (2), and
wherein for triggering the shot, a trigger (9) and a catch pawl (10) are involved which are actuated by the cocking slide (17), for which purpose the cocking slide (17) has a ramp (19).

2. The tensioning device according to claim 1, **characterized in that** the cocking rocker (14) acts on a cocking plunger (15) which tensions the firing pin spring (13.2).

3. The tensioning device according to one of the claims 1 or 2, **characterized in that** the cocking rocker (14) can have an outer contour similar to a heart shape.

4. The tensioning device according to one of the claims 1 to 3, **characterized in that** the cocking rocker (14) is pivotable about a lower fixed fulcrum (14.2).

5. Tensioning device according to one of the claims 1, 2 or 3, **characterized in that** control cams (2.1, 2.2) as well as the cocking cam (16) are integrated in the common slider.

6. The tensioning device according to claim 2, **characterized in that** the cocking slide (17) is connected to a control slide (2) such that the control slide (2) entrains the cocking slide (17) during the forward and return movement of the breech.

7. The tensioning device according to claim 1, **characterized in that** the trigger (9) bears with its catch edge (9.1) against a catch edge (10.1) of the catch pawl (10), so that the catch pawl (10) is blocked by the trigger (9) as long as the catch edge (9.1) of the trigger (9) supports the catch edge (10.1) of the catch pawl (10).

8. The tensioning device according to claim 1 or 7, **characterized in that** the catch pawl (10) is tensioned by a spring (92) of the trigger (9).

9. The tensioning device according to one of the claims 1 or 7 to 8, **characterized in that** the catch pawl (10) is embedded in front of a nose (13.1) of the firing pin (13) and prevents the firing pin (13) from being triggered until the breech (1) is completely locked.

10. The tensioning device according to one of the claims 1 or 7 to 9, **characterized in that** the cocking slide (17) is connected to a control slide (2) such that the control slide (2) entrains the cocking slide (17) during the forward and return movement of the breech.

11. A weapon (100) comprising a breech (1) which linearly feeds an ammunition (5) to a cartridge chamber (6) of the weapon (100), **characterized by** a tensioning device according to one of the claims 1 to 10.

## Revendications

1. Dispositif de tension pour un ressort de percuteur (13.2) d'un percuteur (13) d'une arme (100), avec
une culasse (1), le percuteur (13) étant intégré dans la culasse (1), et
un coulisseau de commande (2), qui entoure un boîtier d'arme (3) de l'arme (100), de préférence en forme de U, et qui est guidé de manière mobile longitudinalement par rapport au boîtier d'arme (3), dans lequel le coulisseau de commande (2) présente un coulisseau de tension (17) avec une came de tension (16) dans laquelle un tourillon (14.1) d'une bascule de tension (14) est engagé et guidé dans celle-ci, dans lequel la bascule de tension (14) effectue la tension du ressort de percuteur (13.2), dans lequel le ressort du percuteur (13.2) est tendu lors de l'avance du coulisseau de commande (2), et
dans lequel un déclencheur (9) ainsi qu'un cliquet d'arrêt (10), qui sont actionnés par le coulisseau de tension (17), sont engagés pour le déclenchement du tir, le coulisseau de tension (17) présentant à cet effet une rampe (19).

2. Dispositif de tension selon la revendication 1, **caractérisé en ce que** la bascule de tension (14) agit sur un poussoir de tension (15) tendant le ressort de percuteur (13.2)

3. Dispositif de tension selon l'une quelconque des revendications 1 ou 2, **caractérisé en ce que** la bascule de tension (14) peut avoir un contour extérieur similaire à la forme d'un cœur.

4. Dispositif de tension (1) selon l'une quelconque des revendications 1 à 3, **caractérisé en ce que** la bascule de tension (14) peut pivoter autour d'un point de rotation fixe inférieur (14.2).

5. Dispositif de tension selon l'une quelconque des revendications 1, 2 ou 3, **caractérisé en ce que** les cames de commande (2.1, 2.2) ainsi que la came de tension (16) sont intégrées dans le coulisseau commun.

6. Dispositif de tension selon la revendication 2, **caractérisé en ce que** le coulisseau de tension (17) est relié à un coulisseau de commande (2) de telle sorte que le coulisseau de commande (2) entraîne le coulisseau de tension (17) lors de l'avance de la culasse ainsi que lors du retour de la culasse.

7. Dispositif de tension selon la revendication 1, **caractérisé en ce que** le déclencheur (9) s'applique par son bord d'arrêt (9.1) contre un bord d'arrêt (10.1) du cliquet d'arrêt (10), de sorte que le cliquet d'arrêt (10) est bloqué par le déclencheur (9) tant que celui-ci soumet par son bord d'arrêt (9.1) le bord d'arrêt (10.1) du cliquet d'arrêt (10).

8. Dispositif de tension selon la revendication 1 ou 7, **caractérisé en ce que** le cliquet d'arrêt (10) est tendu par un ressort (9.2) du déclencheur (9).

9. Dispositif de tension selon l'une quelconque des revendications 1 ou 7 à 8, **caractérisé en ce que** le cliquet d'arrêt (10) est engagé devant un nez (13.1) du percuteur (13) et empêche un déclenchement du percuteur (13) jusqu'au verrouillage complet de la culasse (1).

10. Dispositif de tension selon l'une quelconque des revendications 1 ou 7 à 9, **caractérisé en ce que** le coulisseau de tension (17) est relié à un coulisseau de commande (2) de telle sorte que ce coulisseau de commande (2) entraîne le coulisseau de tension (17) lors de l'avance de la culasse ainsi que lors du retour de la culasse.

11. Arme (100), comprenant une culasse (1) qui alimente linéairement une munition (5) d'une chambre à cartouche (6) de l'arme (100), **caractérisée par** un dispositif de tension selon l'une quelconque des revendications 1 à 10.
